# FASCICULE DE BREVET EUROPEEN

(11) **EP 3 250 755 B1**
(45) Date de publication et mention de la délivrance du brevet: **31.10.2018**
(21) Numéro de dépôt: 16703594.8
(22) Date de dépôt: 21.01.2016
(51) Int. Cl.: E01C 23/06, E01C 23/088

(54) **RABOTEUSE MOBILE ET PROCÉDÉ DE RABOTAGE DE CHAUSSÉE À ABATTEMENT DE POUSSIÈRES PAR UNE RABOTEUSE MOBILE**
MOBILE HOBELMASCHINE UND PLANIERUNGSVERFAHREN FÜR FAHRBAHNEN MIT REDUZIERUNG VON STAUB DURCH EINE MOBILE HOBELMASCHINE
MOBILE PLANING MACHINE AND PLANING METHOD FOR ROADWAYS WITH REDUCTION IN DUST BY A MOBILE PLANING MACHINE

(30) Priorité: 28.01.2015 FR 1550651
(43) Date de publication de la demande: 06.12.2017
(73) Titulaire: COLAS, 92100 Boulogne-Billancourt (FR)
(72) Inventeur: PELLEVOISIN, Philippe, 92150 Suresnes (FR)
(74) Mandataire: Jacobacci Coralis Harle
(86) Numéro de dépôt international: PCT/FR2016/050123
(87) Numéro de publication internationale: WO 2016/120545

(56) Documents cités:
- EP-A1- 0 282 381
- EP-A1- 1 367 176
- EP-A2- 0 182 748
- DE-A1- 4 206 994

## Description

La présente invention concerne un procédé de rabotage de chaussée à abattement de poussières à l'aide d'une raboteuse mobile selon le préambule de la revendication 1, et une raboteuse mobile selon le préambule de la revendication 14. Elle a des applications notamment dans le domaine de l'entretien des voies de circulation et en particulier lors du rabotage des matériaux de chaussée.

Lors de l'entretien des routes, il est parfois nécessaire de retirer la structure de chaussée existante, soit parce que son état est inadapté au trafic, soit qu'il y a modification de son tracé.

Pour enlever les structures de chaussées, on utilise classiquement une machine que l'on dénomme une raboteuse et qui comporte un outil de rabotage-fraisage à rotation disposé dans un carter. L'outil comporte des dents qui vont progressivement attaquer les matériaux de chaussée et les désagréger lors de la rotation de l'outil. Des fraisats sont alors produits et sont en général récupérés grâce à un système de convoyage à tapis roulant les envoyant vers une semi-remorque. Ce processus de rabotage provoque l'échauffement de l'outil qui doit être arrosé avec un peu d'eau afin de le refroidir au cours du rabotage.

Il a ainsi été proposé dans les documents EP 1 367 176 A1, EP 0 182 748 A2, EP 0 282 381 A1 et DE 42 06 994 A1 des procédés et des machines de rabotage de chaussée dont certaines permettent la récupération des fraisats et d'autres leur réutilisation in situ.

Ce processus de rabotage produit également des poussières. Toutefois, l'outil étant disposé dans un carter, les émissions de poussières restent tolérables pour des chantiers concernant des chaussées ne comportant pas de constituants toxiques comme la silice ou les poussières d'amiante. Par contre, pour des chaussées comportant des constituants toxiques, en particulier des fibres d'amiante ou de la silice, les nécessités de santé publique et les contraintes légales impliquent la mise en oeuvre de moyens pour diminuer l'exposition des ouvriers et riverains à ces poussières.

Outre les moyens de protection individuels, il est préférable de diminuer les poussières à la source. Il a ainsi été proposé de mettre en oeuvre des rideaux d'eau, notamment par brumisation, autour de la raboteuse.

Il est souhaitable de mettre en oeuvre des moyens encore plus efficaces et c'est ce que propose la présente invention avec un système qui permet l'abattement des poussières et la ré-agglomération des poussières de silice et/ou d'amiante aux fraisats produits pour former des agrégats. Le procédé de rabotage à abattement de poussières revendiqué dans la présente demande de brevet, permet alors d'évacuer les fraisats récupérés dans un centre d'enfouissement dûment agréé pour recevoir les déchets d'amiante liés.

Ainsi, l'invention concerne un procédé de rabotage de chaussée par une raboteuse mobile ayant les caractéristiques de la revendication 1, et une raboteuse mobile ayant les caractéristiques de la revendication 14.

Dans divers modes de mise en oeuvre de l'invention, les moyens suivants pouvant être utilisés seuls ou selon toutes les combinaisons techniquement possibles, sont employés :
- les additifs sont des additifs contre l'émission de poussières, notamment par mouillage et/ou agglomération des poussières,
- la composition aqueuse comporte des additifs à base de charges minérales et/ou organiques et constitue une solution aqueuse comportant des charges minérales et/ou organiques,
- la composition aqueuse comporte des additifs à base de bitume,
- la composition aqueuse comporte des additifs à base de bitume et constitue une émulsion de bitume ou une mousse de bitume,
- l'eau et le/les additifs sont introduits dans le carter de telle sorte que la rotation de l'outil provoque un malaxage des fraisats, de la poussière et de la composition aqueuse,
- les poussières contiennent des fibres d'amiante et/ou de la silice,
- la composition aqueuse est choisie seule ou en combinaison physico chimiquement compatible parmi : une émulsion de bitume, une mousse de bitume, une solution aqueuse comportant des charges minérales et/ou organiques,
- on introduit dans le carter au moins deux des compositions aqueuses choisies parmi : une émulsion de bitume, une mousse de bitume, une solution aqueuse comportant des charges minérales et/ou organiques,
- on introduit dans le carter au moins deux des compositions aqueuses choisies parmi : une émulsion de bitume, une mousse de bitume, une solution aqueuse comportant des charges minérales et/ou organiques, et en des emplacements différents du carter pour chacune,
- on introduit dans le carter, d'une part, la solution aqueuse comportant des charges minérales et/ou organiques et, d'autre part, une composition aqueuse comportant des additifs à base de bitume,
- la solution aqueuse comportant des charges minérales et/ou organiques est introduite au niveau de l'outil de rabotage-fraisage et sur le carter de la raboteuse afin de les refroidir,
- on introduit dans le carter au moins deux des compositions aqueuses choisies parmi : une émulsion de bitume, une mousse de bitume, une solution aqueuse comportant des charges minérales et/ou organiques, et en des emplacements différents du carter pour chacune, de préférence la solution aqueuse comportant des charges minérales et/ou organiques étant introduite au niveau de l'outil de rabotage-fraisage et sur le carter de la raboteuse afin de les refroidir,
- la composition aqueuse comporte un produit moussant destiné à créer de la mousse au moins dans le carter,
- la composition aqueuse comporte des charges minérales et/ou organiques,
- selon l'invention, la charge organique est du tallol ou un/des dérivés du tallol,
- la charge minérale peut être du filler calcaire,
- la charge minérale est un filler calcaire,
- la charge minérale et/ou organique est un tensio-actif,
- l'outil de rabotage-fraisage comporte un rotor allongé horizontal à dents,
- la raboteuse est une machine automotrice comportant des moyens de contrôle et de guidage,
- la raboteuse est une machine automotrice sur chenilles latérales, le carter de l'outil de rabotage-fraisage étant disposé sous la machine, entre les chenilles latérales,
- la composition aqueuse comporte une émulsion de bitume, sa température étant d'environ 60° centigrades,
- l'émulsion de bitume est dosée avec un pourcentage déterminé de bitume ad hoc,
- la mousse de bitume introduite dans le carter est chaude, sa température maximale étant d'environ 160° centigrades et sa température minimale étant d'environ 100° centigrades,
- on stocke chaque eau additivée formant la composition aqueuse dans un réservoir de la raboteuse, ladite composition aqueuse étant stockée prête à l'emploi,
- on stocke séparément dans des réservoirs de la raboteuse, d'une part, de l'eau et, d'autre part, le ou les additifs, lesdits additifs étant sous forme concentrée, la composition aqueuse étant réalisée à la demande dans la raboteuse,
- le ou au moins un des réservoirs de la raboteuse est un réservoir tampon et on relie par un flexible d'alimentation ledit réservoir tampon à une citerne de transport externe qui suit ou précède la raboteuse lors de son déplacement,
- on met en outre en oeuvre une brumisation d'eau au moins au sein du carter de la raboteuse et au niveau du carénage de la raboteuse,
- l'eau brumisée dans le carter de la raboteuse et au niveau du carénage de la raboteuse comporte au moins des tensio-actifs et/ou des charges minérales et/ou organiques,
- la solution aqueuse comportant des charges minérales et/ou organiques est en outre répandue, notamment brumisée, sur le pourtour extérieur du carénage de la raboteuse,
- on met en outre en oeuvre un organe de récupération et d'évacuation hors du carter des agrégats produits, ledit organe comportant un tapis roulant sans fin incliné transportant lesdits agrégats d'une extrémité amont, côté carter de la raboteuse, vers une extrémité aval, côté d'un élément de stockage dans lequel se déversent par chute lesdits agrégats produits,
- on met en outre en oeuvre une brumisation d'eau sur l'organe à tapis roulant,
- l'eau brumisée pour l'organe à tapis roulant comporte au moins des tensio-actifs et/ou des charges minérales et/ou organiques,
- une goulotte de chute des agrégats est disposée en sortie aval de l'organe à tapis roulant,
- la goulotte de chute est allongée vers le bas afin de passer par une ouverture de remplissage de l'élément de stockage.

L'invention concerne également une raboteuse mobile pour rabotage de chaussée et comportant un outil de rabotage-fraisage à rotation disposé dans un carter, le rabotage produisant des fraisats, et des moyens d'introduction d'eau de refroidissement sur l'outil, et la raboteuse comporte des moyens d'abattement de poussières, comportant des moyens d'introduction dans le carter d'au moins un additif avec l'eau formant ou pour y former une composition aqueuse destinée à agglomérer les poussières avec les fraisats pour former des agrégats liés.

Dans une modalité particulière, la composition aqueuse est choisie seule ou en combinaison physico chimiquement compatible parmi : une émulsion de bitume, une mousse de bitume, une solution aqueuse comportant des charges minérales et/ou organiques.

Traditionnellement, les méthodes de rabotage d'enrobés contenant de l'amiante conduisent à une émission de fibres mesurée en méthode META à un niveau 1 compris entre 30 et 50 fibres par litre d'air inhalé. Grace à l'invention, il est possible de passer à un niveau de moins de 5 fibres par litre d'air inhalé, et possiblement moins en ajoutant d'autres barrages à l'émission des poussières.

A noter que le terme « liés » pour les agrégats est utilisé pour signifier le fait que l'invention est mise en oeuvre dans un contexte où l'amiante est liée à certains éléments. D'ailleurs, un texte officiel (un arrêté du 9 septembre 1997 modifié) mentionne les « *Déchets d'amiante lié à des matériaux inertes : déchets contenant de l'amiante lié à des matériaux de construction inertes ayant conservé leur intégrité* ». Grâce au procédé de rabotage à abattement de poussières proposé, il est possible d'évacuer les fraisats produits dans un centre d'enfouissement dûment agréé pour recevoir les déchets d'amiante liés.

La présente invention va maintenant être exemplifiée sans pour autant en être limitée avec la description qui suit en relation avec la figure suivante:
- la Figure 1 qui représente une vue schématique en coupe d'une raboteuse selon l'invention en action sur une chaussée.

Dans son principe, l'invention consiste à introduire de l'eau additivée avec un ou plusieurs types d'agents stabilisateurs de poussières sous forme d'émulsion de bitume, de mousse de bitume, de solution aqueuse comportant des charges minérales et/ou organiques, dans le carter de l'outil de rabotage-fraisage encore appelé ici cloche de malaxage. La mousse de bitume et l'émulsion de bitume sont des compositions aqueuses dans le contexte de l'invention car elles comportent de l'eau. L'outil est classiquement un tambour de rabotage. Cette eau additivée peut également être émise sur le pourtour extérieur de la raboteuse et, dans ce cas, ce sera de préférence celle sous forme de solution aqueuse comportant des charges minérales et/ou organiques.

Notamment en fonction des quantités d'enrobés contenant de l'amiante à raboter, du type d'amiante et de la quantité contenue dans l'enrobé, de la vitesse d'avancement du rabotage et/ou des conditions météorologiques, le procédé peut utiliser un, deux ou même les trois types d'agents stabilisateurs. Toutefois, en cas d'incompatibilité physicochimique de ces trois types d'agents stabilisateurs, on fait en sorte que leurs introductions respectives soient séparées spatialement les unes des autres. Par exemple on peut introduire directement sur l'outil de rabotage-fraisage la solution aqueuse comportant des charges minérales et/ou organiques dans la cloche de malaxage.

Les fraisats d'enrobés sont donc ré-agglomérés avec une émulsion de bitume et/ou une mousse de bitume et/ou une solution aqueuse comportant des charges minérales et/ou organiques, lui permettant de relier les fibres d'amiante et de silice aux matériaux et de supprimer les fibres d'amiante libres dans l'air ou les particules de silice libres. De préférence, on met en oeuvre au moins de l'eau additivée avec du bitume, mousse et/ou émulsion, afin d'obtenir une ré-agglomération encore plus efficace. Les agrégats ainsi traités sont soit évacués sur un tapis de transport soit compactés derrière la recycleuse.

On peut donc mettre en oeuvre des moyens d'abattement des poussières sous différentes formes : essentiellement liquide, d'émulsion ou de mousse et qui permettent en outre la ré-agglomération des fraisats et poussières, dont fibres, en agrégats récupérables à la sortie du carter de l'outil. Les agrégats obtenus se trouvent sous une forme d'enrobés avec le bitume de l'émulsion et/ou de la mousse et ils retrouvent donc une intégrité physique semblable à celle qu'ils avaient dans la chaussée avant l'opération de rabotage. Ainsi, lors de la manipulation ultérieure de ces agrégats, notamment pendant les opérations de chargement ou de déchargement, les agrégats ne libèrent plus de fibres/poussières d'amiante ou de silice.

En outre, on met en oeuvre une brumisation de la solution aqueuse comportant des charges minérales et/ou organiques sur le pourtour du carénage de la raboteuse, à l'extérieur de celle-ci.

Du fait de la capture des fibres et poussières et de leur ré-agglomération au sein des agrégats, il est possible d'envisager d'alléger les dispositifs de protection des ouvriers travaillant sur de tels chantiers d'enlèvement d'enrobés contenant de la silice ou de l'amiante tout en respectant les obligations légales. Il est également possible d'envisager d'alléger les dispositions de balisage et d'isolement du chantier grâce au procédé de l'invention. On peut envisager de multiplier par cinq le rendement des opérations de retrait d'enrobés contenant de l'amiante ou de la silice avec le procédé de l'invention par rapport aux opérations d'enlèvement traditionnelles d'enrobés contenant de l'amiante et/ou de la silice.

On va maintenant décrire plus précisément un exemple de procédé et de raboteuse en relation avec la Figure 1.

La raboteuse 1 motorisée schématisée est munie de moyens d'entraînement et de guidage non représentés notamment à type de chenilles. Elle comporte un carter 2 sous lequel est disposé transversalement un outil de rabotage-fraisage 3 muni de dents qui arrachent des fraisats à la chaussée 4 initiale, ce qui génère des poussières. Ces poussières sont abattues par introduction dans le carter de compositions aqueuses destinées à agglomérer les poussières avec les fraisats produits afin de former des agrégats 5 qui seront ensuite repris par un tapis roulant 10 pour récupération dans un moyen de stockage 11 qui est ici une benne de transport d'une semi-remorque. En aval de la raboteuse, si on considère son sens de déplacement schématisé par une flèche sur la Figure 1, la chaussée est rabotée 4'.

Dans cet exemple, une première composition aqueuse est répandue en amont de l'outil 3 par une rampe 6 de pulvérisation et c'est une émulsion de bitume ou de la mousse de bitume. L'émulsion de bitume ou la mousse de bitume est stockée prête à l'emploi dans un réservoir ici indépendant de la raboteuse et qui est une cuve 8 indépendante qui se déplace avec la raboteuse motorisée. Cette solution à cuve 8 indépendante à l'avantage qu'il est possible de mettre en oeuvre une raboteuse motorisée classique avec un minimum de modifications. Dans d'autres variantes, on peut réaliser une raboteuse spécifique qui comporte intégrée la cuve 8.

Toujours dans cet exemple, sur l'outil 3 lui-même, une solution aqueuse comportant des charges minérales et/ou organiques est répandue par une rampe 7 de pulvérisation. De l'eau est stockée dans un réservoir 9 de la raboteuse 1 et la solution aqueuse comportant des charges minérales et/ou organiques est réalisée avant introduction dans le carter 2 par mélange de l'eau avec un additif concentré qui est stocké dans un réservoir spécifique 12 de la raboteuse 1. Dans une variante non représentée, l'eau et l'additif concentré sont introduits séparément dans le carter sur l'outil 3 et se mélangent dans le carter du fait du brassage produit par l'outil 3.

On comprend que d'autres compositions aqueuses peuvent en outre être introduites dans le carter 2, soit en remplacement d'une ou de de celles de l'exemple, soit en plus. De même, le/les emplacements de pulvérisation de la/des compositions aqueuses peut/peuvent être différente(s), par exemple en aval de l'outil 3. Enfin, la/les compositions aqueuses peuvent être introduites prêtes à l'emploi/réalisée ou, alors, en leurs divers constituants séparés qui sont mélangés dans le carter du fait du brassage produit par l'outil.

## Revendications

1. Procédé de rabotage de chaussée (4) par une raboteuse mobile (1) pour évacuer des matériaux constituant la chaussée, la raboteuse produisant des fraisats et des poussières, dans lequel on met en oeuvre un outil de rabotage-fraisage (3) à rotation disposé dans un carter (2) de la raboteuse, l'outil recevant de l'eau pour permettre son refroidissement, et dans lequel on introduit en outre dans le carter au moins un additif avec l'eau formant ou pour y former une composition aqueuse destinée à agglomérer les poussières avec les fraisats produits pour former des agrégats (5) liés afin de réaliser un abattement des poussières, **caractérisé en ce que** ledit au moins un additif est une charge organique étant du tallol ou un/des dérivés du tallol.

2. Procédé selon la revendication 1, **caractérisé en ce que** l'eau et le/les additifs sont introduits dans le carter de telle sorte que la rotation de l'outil provoque un malaxage des fraisats, de la poussière et de la composition aqueuse.

3. Procédé selon l'une des revendications précédentes, **caractérisé en ce que** les poussières contiennent des fibres d'amiante et/ou de la silice.

4. Procédé selon l'une des revendications précédentes, **caractérisé en ce que** la composition aqueuse est choisie seule ou en combinaison physico chimiquement compatible parmi : une émulsion de bitume, une mousse de bitume, une solution aqueuse comportant des charges minérales et/ou organiques.

5. Procédé selon la revendication 4, **caractérisé en ce qu'**on introduit dans le carter au moins deux compositions aqueuses choisies parmi : une émulsion de bitume, une mousse de bitume, une solution aqueuse comportant des charges minérales et/ou organiques, et en des emplacements différents du carter pour chacune.

6. Procédé selon la revendication 5, **caractérisé en ce que** la solution aqueuse comportant des charges minérales et/ou organiques est introduite au niveau de l'outil de rabotage-fraisage et sur le carter de la raboteuse afin de les refroidir.

7. Procédé selon l'une des revendications précédentes, **caractérisé en ce que** la composition aqueuse comporte une émulsion de bitume, sa température étant d'environ 60° centigrades.

8. Procédé selon l'une des revendications précédentes, **caractérisé en ce que** la composition aqueuse comporte une mousse de bitume chaude, sa température maximale étant d'environ 160° centigrades et sa température minimale étant d'environ 100° centigrades.

9. Procédé selon l'une quelconque des revendications précédentes, **caractérisé en ce qu'**on stocke chaque eau additivée formant la composition aqueuse dans un réservoir de la raboteuse, ladite composition aqueuse étant stockée prête à l'emploi.

10. Procédé selon l'une des revendications précédentes, **caractérisé en ce qu'**on stocke séparément dans des réservoirs de la raboteuse, d'une part, de l'eau et, d'autre part, le ou les additifs, lesdits additifs étant sous forme concentrée, la composition aqueuse étant réalisée à la demande dans la raboteuse.

11. Procédé selon la revendication 9 ou 10, **caractérisé en ce que** le ou au moins un des réservoirs de la raboteuse est un réservoir tampon et **en ce qu'**on relie par un flexible d'alimentation ledit réservoir tampon à une citerne de transport externe qui suit ou précède la raboteuse lors de son déplacement.

12. Procédé selon l'une quelconque des revendications précédentes, **caractérisé en ce que** l'on met en outre en oeuvre un organe de récupération et d'évacuation hors du carter des agrégats produits, ledit organe comportant un tapis roulant sans fin incliné transportant lesdits agrégats, d'une extrémité amont, côté carter de !a raboteuse, vers une extrémité aval, côté d'un élément de stockage dans lequel se déversent par chute lesdits agrégats produits.

13. Procédé selon la revendication 12, **caractérisé en ce qu'**une goulotte de chute des agrégats est disposée en sortie aval de l'organe à tapis roulant.

14. Raboteuse (1) mobile pour rabotage d'une chaussée (4) constituée de matériaux et comportant un outil de rabotage-fraisage (3) à rotation disposé dans un carter (2), le rabotage des matériaux de la chaussée produisant des fraisats et des poussières, la raboteuse comportant en outre des moyens d'évacuation des matériaux rabotés des moyens d'introduction d'eau de refroidissement sur l'outil, et des moyens d'abattement des poussières comportant des moyens d'introduction dans le carter d'au moins un additif avec l'eau formant ou pour y former une composition aqueuse destinée à agglomérer les poussières avec les fraisats afin de former des agrégats (5) liés, **caractérisé en ce que** ledit au moins additif est une charge organique étant du tallol ou un/des dérivés du tallol.

15. Raboteuse selon la revendication 14, **caractérisé en ce que** la composition aqueuse est choisie seule ou en combinaison physico chimiquement compatible parmi : une émulsion de bitume, une mousse de bitume, une solution aqueuse comportant des charges minérales et/ou organiques.

## Patentansprüche

1. Verfahren zum Planieren einer Fahrbahn (4) durch eine mobile Hobelmaschine (1) zum Abführen der die Fahrbahn bildenden Materialien, wobei die Hobelmaschine Fräsmaterial und Staub erzeugt, bei dem ein rotierendes Hobel- und Fräswerkzeug (3) verwendet wird, das in einem Gehäuse (2) der Hobelmaschine angeordnet ist, wobei das Werkzeug mit Wasser versorgt wird, um dessen Kühlung zu ermöglichen, und bei dem außerdem mit dem Wasser wenigstens ein Zusatz in das Gehäuse eingebracht wird, der eine wäßrige Phase bildet, oder um dort eine solche zu bilden, die dazu bestimmt ist, den Staub mit dem gebildeten Fräsmaterial zu binden, um gebundene Zuschlagstoffe (5) zu bilden, um einen Niederschlag des Staubs zu bewirken,
**dadurch gekennzeichnet, daß** der wenigstens eine Zusatz ein organischer Zuschlagstoff ist, der Tallöl oder ein oder mehrere Produkte auf Tallölbasis ist bzw. sind.

2. Verfahren gemäß Anspruch 1, **dadurch gekennzeichnet, daß** Wasser und der Zusatz bzw. die Zusätze so in das Gehäuse eingebracht werden, daß die Drehung des Werkzeugs ein Vermischen des Fräsmaterials, des Staubs und der wäßrigen Phase bewirkt.

3. Verfahren gemäß einem der vorangehenden Ansprüche, **dadurch gekennzeichnet, daß** der Staub Asbestfasern und/oder Kieselerde enthält.

4. Verfahren gemäß einem der vorangehenden Ansprüche, **dadurch gekennzeichnet, daß** die wäßrige Phase alleine oder in physikalisch-chemisch kompatibler Kombination unter einer Bitumenemulsion, einem Bitumenschaum, einer wäßrigen Lösung, die anorganische und/oder organische Zuschläge enthält, ausgewählt wird.

5. Verfahren gemäß Anspruch 4, **dadurch gekennzeichnet, daß** in das Gehäuse wenigstens zwei wäßrige Phasen eingebracht werden, die unter einer Bitumenemulsion, einem Bitumenschaum, einer wäßrigen Lösung, die anorganische und/oder organische Zuschläge enthält, ausgewählt und an jeweils verschiedenen Stellen des Gehäuses eingebracht werden.

6. Verfahren gemäß Anspruch 5, **dadurch gekennzeichnet, daß** die wäßrige Lösung, die die anorganischen und/oder organischen Zuschläge enthält, im Bereich des Hobel- und Fräswerkzeugs und auf das Gehäuse der Hobelmaschine eingebracht wird, um diese zu kühlen.

7. Verfahren gemäß einem der vorangehenden Ansprüche, **dadurch gekennzeichnet, daß** die wäßrige Phase eine Bitumenemulsion enthält, deren Temperatur ungefähr 60 °C beträgt.

8. Verfahren gemäß einem der vorangehenden Ansprüche, **dadurch gekennzeichnet, daß** die wäßrige Phase einen heißen Bitumenschaum enthält, dessen Höchsttemperatur ungefähr 160 °C und dessen Mindesttemperatur ungefähr 100 °C beträgt.

9. Verfahren gemäß einem der vorangehenden Ansprüche, **dadurch gekennzeichnet, daß** jedes mit Zuschlag versehene Wasser, das die wäßrige Phase bildet, in einem Tank der Hobelmaschine gelagert wird, wobei die wäßrige Phase verbrauchsfertig gelagert wird.

10. Verfahren gemäß einem der vorangehenden Ansprüche, **dadurch gekennzeichnet, daß** in Tanks der Hobelmaschine einerseits das Wasser und andererseits der Zuschlag oder die Zuschläge getrennt gelagert werden, wobei die Zuschläge in konzentrierter Form vorliegen, und wobei die wäßrige Phase in der Hobelmaschine je nach Bedarf hergestellt wird.

11. Verfahren gemäß Anspruch 9 oder 10, **dadurch gekennzeichnet, daß** der oder wenigstens einer der Tanks der Hobelmaschine ein Puffertank ist und daß der Puffertank durch eine flexible Versorgungsleitung mit einem äußeren Transporttank verbunden ist, der der Hobelmaschine bei deren Fortbewegung vorausgeht oder ihr folgt.

12. Verfahren gemäß einem der vorangehenden Ansprüche, **dadurch gekennzeichnet, daß** außerdem ein Auffang- und Abführorgan für die gebildeten Zuschlagstoffe außerhalb des Gehäuses eingesetzt wird, wobei das Organ ein schräges Förderband aufweist, das die Zuschlagstoffe von einem vorderen Ende am Gehäuse der Hobelmaschine zu einem hinteren Ende an einem Lagerungselement transportiert, in das die erzeugten Zuschlagstoffe hineinfallen.

13. Verfahren gemäß Anspruch 12, **dadurch gekennzeichnet, daß** am hinteren Ende des Organs mit Förderband eine Fallrinne für die Zuschlagstoffe angeordnet ist.

14. Mobile Hobelmaschine (1) zum Planieren einer aus Materialien gebildeten Fahrbahn (4), die ein rotierendes Hobel- und Fräswerkzeug (3) aufweist, das in einem Gehäuse (2) angeordnet ist, wobei das Abhobeln der Materialien der Fahrbahn Fräsmaterial und Staub erzeugt, wobei die Hobelmaschine Mittel zum Abführen des Fräsmaterials, Mittel zum Zuführen von Kühlwasser zum Werkzeug und Mittel zum Niederschlagen des Staubs aufweist, wobei letztere Mittel zum Einbringen in das Gehäuse wenigstens eines Zusatzes mit dem Wasser, das eine wäßrige Phase bildet oder um dort eine solche zu bilden, aufweisen, wobei die wäßrige Phase dazu bestimmt ist, den Staub mit dem gebildeten Fräsmaterial zu binden, um gebundene Zuschlagstoffe (5) zu bilden,
**dadurch gekennzeichnet, daß** der wenigstens eine Zusatz ein organischer Zuschlagstoff ist, der Tallöl oder ein oder mehrere Produkte auf Tallölbasis ist.

15. Hobelmaschine gemäß Anspruch 14, **dadurch gekennzeichnet, daß** die wäßrige Phase alleine oder in physikalisch-chemisch kompatibler Kombination unter einer Bitumenemulsion, einem Bitumenschaum, einer wäßrigen Lösung, die anorganische und/oder organische Zuschläge enthält, ausgewählt wird.

## Claims

1. A method of pavement (4) planing by a mobile planer (1) to evacuate materials constituting the pavement, the planer producing millings and dusts, in which a rotary planing-milling tool (3) housed in a casing (2) of the planer is implemented, the tool receiving water to allow the cooling down thereof, and in which it is further introduced into the casing at least one additive with the water forming or to form therein an aqueous composition intended to agglomerate the dusts with the millings produced to form bonded aggregates to perform an abatement of the dusts,
**characterized in that** said at least one additive is an organic filler being tallol or tallol derivative(s).

2. The method according to claim 1, **characterized in that** the water and the additive(s) are introduced into the casing in such a manner that the rotation of the tool causes a mixing of the millings, the dust and the aqueous composition.

3. The method according to one of the preceding claims, **characterized in that** the dusts contain asbestos fibres and/or silica.

4. The method according to one of the preceding claims, **characterized in that** the aqueous composition is chosen alone or in a physically/chemically compatible combination among: a bitumen emulsion, a bitumen foam, an aqueous solution with mineral and/or organic fillers.

5. The method according to claim 4, **characterized in that** at least two of the aqueous compositions chosen among: a bitumen emulsion, a bitumen foam, an aqueous solution with mineral and/or organic fillers are introduced into the casing, at different places of the casing for each one.

6. The method according to claim 5, **characterized in that** the aqueous solution with mineral and/or organic fillers is introduced at the planing-milling tool and on the planer casing in order to cool them down.

7. The method according to one of the preceding claims, **characterized in that** the aqueous composition includes a bitumen emulsion, its temperature being of about 60° centigrade.

8. The method according to one of the preceding claims, **characterized in that** the aqueous composition includes a hot bitumen foam, its maximum temperature being of about 160° centigrade and its minimum temperature being of about 100° centigrade.

9. The method according to one of the preceding claims, **characterized in that** each additivated water forming the aqueous composition is stored in a tank of the planer, said aqueous composition being stored ready-made.

10. The method according to one of the preceding claims, **characterized in that** water, on the one hand, and the additive(s), on the other hand, are stored separately in tanks of the planer, said additives being in concentrated form, the aqueous composition being made on demand in the planer.

11. The method according to claim 9 or 10, **characterized in that** the or at least one of the tanks of the planer is a buffer tank and **in that** said buffer tank is connected by a supply line to an external transportation tank truck that follows or precedes the planer during its displacement.

12. The method according to any one of the preceding claims, **characterized in that** a component is further implemented for the recovery and the evacuation out of the casing of the aggregates produced, said component including an inclined, endless conveyor belt conveying said aggregates from an upstream end, on the side of the planer casing, to a downstream end, on the side of a storing component into which said produced aggregates flow down.

13. The method according to claim 12, **characterized in that** a flow down chute for the aggregates is placed at the downstream exit of the conveyor belt component.

14. A mobile planer (1) for planing a pavement (4) constituted of materials and including a rotary planing-milling tool (3) arranged in a casing (2), the planing of the materials of the pavement producing millings and dusts, the planer further including means to evacuate planed materials, means for introducing cooling water on the tool, and dusts abatement means including means for introducing into the casing at least one additive with water forming, or to form therein, an aqueous composition intended to agglomerate the dusts with the millings, to form bonded aggregates,
**characterized in that** said at least one additive is an organic filler being tallol or tallol derivative(s).

15. The planer according to claim 14, **characterized in that** the aqueous composition is chosen alone or in a physically/chemically compatible composition among: a bitumen emulsion, a bitumen foam, an aqueous solution with mineral and/or organic fillers.
